# EUROPÄISCHE PATENTSCHRIFT

(11) **EP 0 106 792 B1**
(45) Veröffentlichungstag und Bekanntmachung des Hinweises auf die Patenterteilung: **01.06.1988**
(21) Anmeldenummer: 83710070.0
(22) Anmeldetag: 07.10.1983
(51) Int. Cl.: F27D 11/00, F27B 14/00, H05B 6/20

(54) **Ofenanordnung zum Schmelzen und Warmhalten von Metall**
Furnace arrangement to smelt metal and to keep it heated
Agencement de four pour fondre et chauffer du métal

(30) Priorität: 18.10.1982 SE 8205898; 15.06.1983 SE 8303419
(43) Veröffentlichungstag der Anmeldung: 25.04.1984
(73) Patentinhaber: ASEA AB, S-721 83 Västeras (SE)
(72) Erfinder: Halén, Lars, S-724 65 Västeras (SE)
(74) Vertreter: Boecker, Joachim, Dr.-Ing.

(56) Entgegenhaltungen:
- CH-C- 211 380
- FR-A- 614 800
- FR-A- 927 035
- US-A- 1 328 713

## Beschreibung

Die Erfindung betrifft eine Ofenanordnung zum Schmelzen und Warmhalten von Metall.

Bei einer solchen Ofenanordnung, wie sie beispielsweise aus der DE-AS-2 007 081 bekannt ist, besteht der Wunsch, das in der Ofenkammer befindliche Metall - normalerweise Aluminium oder eine Aluminiumlegierung - über lange Zeitintervalle, beispielsweise über mehrere Stunden oder Tage, im geschmolzenen Zustand zu halten, wobei während dieser Zeitintervalle kein weiteres Erschmelzen oder keine weitere Zufuhr von Metall stattfindet.

Es erweist sich jedoch als sehr unwirtschaftlich, zum Warmhalten der Schmelze einen Induktor zu verwenden, da dessen Primärwicklung wegen der hohen Umgebungstemperatur einer sehr intensiven Kühlung bedarf, die in der Regel mit Hilfe eines durch die Kühlkanäle getriebenen Kühlmittels arbeitet.

Aus der FR-A-614800 ist eine Ofenanordnung bekannt, die aus zwei Ofengefässen mit je einer Schmelzenkammer besteht, wobei die beiden Ofengefässe und ihre Kammern durch drei Induktoreinheiten mit je einem Verbindungskanal miteinander verbunden sind. Der Schmelzenkanal jeder Induktoreinheit ist mit einer zylindrischen Ausfütterung umgeben, die ihrerseits von einem ringförmigen Eisenkern umgeben ist, auf dem eine aus einem Kupferzylinder bestehende Primärwicklung angeordnet ist, wobei die Längsachse dieses Kupferzylinders mit dem Schmelzenkanal zusammenfällt. Die Induktoreinheiten können zwischen den beiden Ofengefässen mittels Bajonettverschlüssen ein- und ausgebaut werden.

Aus der CH-PS-211 380 ist eine Ofenanordnung bekannt, die aus einem einteiligen einheitlichen Ofengefäss besteht, dessen Innenraum in zwei Kammern unterteilt ist. Die Trennwand zwischen den Kammern bildet eine Induktoreinheit, durch die zwei Verbindungskanäle zwischen den beiden Kammern verlaufen. Die Induktoreinheit besteht aus einem Kern aus keramischem Material, welches mit einem vertikalen Kanal versehen ist, in welchem der die Primärwicklung tragende Schenkel des Eisenkerns des Induktors angeordnet ist.

Der Erfindung liegt die Aufgabe zugrunde, eine Ofenanordnung der eingangs genannten Art mit geringem Kostenaufwand derart weiterzuentwikkein, dass der Induktor in einfacher Weise ein- und ausgebaut werden kann und die Kontraktionsstrecke im Induktor klein ist. Ferner soll es bei der Ofenanordnung möglich sein, unter Beibehaltung des zum Schmelzen sehr vorteilhaften Induktors zum Warmhalten der Schmelze mit einer geringen Leistung auszukommen.

Zur Lösung dieser Aufgabe wird eine Ofenanordnung vorgeschlagen, welche die im Anspruch 1 genannten Merkmale aufweist.

Vorteilhafte Ausgestaltungen der Ofenanordnung nach der Erfindung sind in den weiteren Ansprüchen genannt.

Herkömmliche Ofeninduktoren haben eine Hülle aus metallischem Material, wobei der Anschluss des Induktors an ein Ofengefäss dadurch erfolgt, dass die genannte Hülle am Ofengefäss festgeflanscht wird. Der bei der vorliegenden Erfindung gemäss einer Weiterentwicklung der Erfindung verwendete Induktor hat jedoch keine solche Hülle, wodurch anderenfalls auftretende Wirbelstromverluste vermieden werden.

Gemäss der Erfindung wird der genannte keramische Körper als selbsttragender Baustein aus einem Material hergestellt, das verhältnismässig hohen Druckspannungen standhält, wobei der Induktor in der Weise an das Ofengefäss angeschlossen wird, dass der genannte Stein zwischen zwei Ofengefässen festgeklemmt wird. Diese Konstruktion gemäss der Erfindung erlaubt eine schnelle Montage des Induktors. Dies ist sehr vorteilhaft, da Induktoren für Rinnenöfen in relativ kurzen Zeitabständen, z. B. jährlich, ausgetauscht werden müssen.

Unter «Kontraktionsstrecke» wird bei einem Induktor allgemein eine im Induktor vorhandene Kanalstrecke verstanden, längs welcher beim Abschalten der Ofenheizung sich ein Körper aus erstarrtem Metall bildet. Bei der weiteren Abkühlung reisst dieser Körper leicht, da seine Kontraktion in gewissem Masse von dem Kanal verhindert wird. Diese Rissbildung hat oft zur Folge, dass der elektrische Sekundärkreis des Induktors unterbrochen wird. Der bei der Erfindung verwendete Induktor hat den Vorteil, dass seine Kontraktionsstrecke kürzer als bei bekannten Induktoren ist, was sich daraus ergibt, dass die Kanäle des Induktors zu zwei Ofenkammern hin offen sind. Dadurch verkleinert sich die Länge der Kontraktionsstrecke gegenüber einem konventionellen Induktor auf ca. ein Drittel.

Bei einer ersten bevorzugten Ausführungsform der Erfindung enthält die genannte erste und/oder zweite Kammer auch eine über der Schmelze angeordnete Wärmequelle, die auch bei ausgeschaltetem Induktor aktivierbar ist und deren maximale Leistung zwar kleiner als die maximale Leistung des Induktors ist, jedoch ausreicht, um die Metallschmelze mindestens 24 Stunden lang im flüssigen Zustand zu halten. Hierdurch kann man mit einer verhältnismässig kleinen Warmhalteleistung der zusätzlichen Wärmequelle ein Erstarren der in den Kanälen des Induktors befindlichen Metallschmelze verhindern.

Bei einer weiteren bevorzugten Ausführungsform beträgt die Anzahl der zwischen den beiden Ofenkammern angeordneten Kanäle mindestens 4, vorzugsweise mindestens 6, aufgeteilt in 2 bzw. 3 Paare, von denen jedes Paar (zusammen mit Pfaden in den Ofenkammern) eine Primärspule (13', 13", 13"') umschliesst, welche auf dem Schenkel eines Transformatorkerns sitzt. Jede Primärspule wird von einer Phase eines zwei-oder mehrphasigen elektrischen Spannungssystems gespeist.

Durch diese Erweiterung der Ofenanordnung nach der Erfindung zu einer zwei- oder mehrphasig gespeisten Ofenanordnung wird eine wesentlich grössere Ofenkapazität und ein hoher Wirkungsgrad erzielt. Die erzielbare Wirkungsgraderhöhung kann 10 oder mehr Prozent betragen. Auch kann bei herabgesetztem Betrieb eine Phase abgeschaltet werden und ein Warmhalteeffekt erzielt werden. Hierbei findet allerdings eine unsymmetrische Belastung des elektrischen Netzes statt, was jedoch durch Kompensationsanordnungen vermieden werden kann.

Die zwischen den beiden Ofengefässen vorgesehenen Induktoren können nach einem Modulsystem aus einem oder mehreren zusammengesetzten gleichen Induktoreinheiten bestehen, so dass man durch Kombination mehrerer solcher untereinander gleicher Induktoreinheiten Ofenanordnungen mit unterschiedlicher Schmelzkapazität aufbauen kann. Die einzelnen Induktoren können dabei nebeneinander und/oder hintereinander zwischen den beiden Ofengefässen angeordnet sein.

Anhand der in den Figuren gezeigten Ausführungsbeispiele soll die Erfindung näher erläutert werden. Es zeigen
Fig. 1 ein erstes Ausführungsbeispiel einer Ofenanordnung gemäss der Erfindung in Draufsicht,
Fig. 2 die Ofenanordnung nach Fig. 1 in einer Ansicht in Richtung der Pfeile 11-11 in Fig. 1,
Fig. 3 im vergrösserten Massstab einen Horizontalschnitt längs der Linie 111-111 in Fig. 2,
Fig. 4 einen partiellen Vertikalschnitt längs der Linie IV-IV in den Figuren 1 bis 3,
Fig. 5 eine zweite Ausführungsform einer Ofenanordnung nach der Erfindung teils im Vertikalschnitt und teils in Seitenansicht,
Fig. 6 eine dritte nicht ganz vollständig dargestellte Ausführungsform einer Ofenanordnung nach der Erfindung in entsprechender Darstellung wie Fig. 1 für dreiphasige Speisung,
Fig. 7 die bei der Ausführungsform nach Fig. 6 verwendeten Primärspulen mit einem Teil des Eisenkerns,
Fig. 8 den Zusammenbau der drei Induktoreinheiten bei der Anordnung nach Fig. 6,
Fig. 9 den Gegenstand gern. Fig. 8 in Seitenansicht, jedoch mit herausgenommenen Primärspulen und Eisenkern,
Fig. 10 verschiedene Ausführungsformen von Ofenanordnungen gern. der Erfindung unter Verwendung von Induktoreinheiten nach einem Modulsystem.
Die Figuren 1 bis 4 zeigen eine Ofenanordnung, die zwei Ofengefässe 1 und 1' enthält, die untereinander gleich sind mit der Ausnahme, dass das Ofengefäss 1 eine Abfüllöffnung 2 für geschmolzenes Metall hat, während an der entsprechenden Stelle des Ofengefässes 1' eine entsprechende Öffnung geschlossen ist oder nicht vorhanden ist. Jedes Ofengefäss 1 und 1' hat ein Gefäss 3 bzw. 3' aus Stahlblech, das mit einem Futter 4 bzw. 4' aus keramischem Material ausgekleidet ist und eine Ofenkammer 5 bzw. 5' enthält. Ein Ofeninduktor 6 ist zwischen den beiden Ofengefässen 1 und 1' angeordnet. Der Ofeninduktor 6 enthält einen Induktorblock 7, der als ein einziger aus keramischem Material bestehender Stein aufgebaut ist. Der Induktorblock 7 ist im wesentlichen als ein parallelepipedischer Block mit drei durchgehenden Kanälen (Löchern) 8, 9 und 15 ausgebildet. Zwei dieser Kanäle, 8 und 9, sind horizontale, im wesentlichen gerade und zueinander parallel verlaufende Induktorkanäle. Jeder Induktorkanal 8 bzw. 9 bildet eine hydraulische Verbindung zwischen den beiden Ofenkammern 5 und 5', was über zwei sich vorzugsweise erweiternde Öffnungen 10 und 10' in den beiden Ofengefässen 1 und 1' geschieht. Der durchgehende Kanal 15 hat einen im wesentlichen kreisförmigen Querschnitt, wobei die Zylinderachse 15' vertikal verläuft. Der Kanal 15 ist zwischen den beiden horizontalen Induktorkanälen 8 und 9 angeordnet, und in seiner Längsrichtung erstreckt sich ein Schenkel 11 des Transformatorkerns 12 sowie die auf dem Schenkel 11 sitzende Primärwicklung 13. Der Induktorblock 7 ist mit einer Schicht 14 aus wärmeisolierendem Material, z.B. keramischem Filz, versehen, wodurch der Wärmefluss vom Induktor an die umgebende Luft reduziert wird. Der Induktorblock 7 ruht auf je einem an der Aussenseite jedes Ofengefässes angeordneten Profilträger 16 und ist mit Hilfe eines Paars oberer Zugstangen 17 und eines Paars unterer Zugstangen 18 in seiner korrekten Lage fixiert. Die Zugstangen 17 und 18 sind an den Enden in an den Ofengefässen 5 und 5' befestigten Trageösen 19 eingeführt und mit Muttern 20 versehen. Die Muttern 20 sind fest angezogen, wobei die Kontaktflächen 21 des Induktorblockes 7 mit so grosser Kraft gegen entsprechende Flächen der Ofengefässe 5 und 5' gepresst werden, dass eine druckdichte Verbindung zwischen den Öffnungen 10 bzw. 10' und den Induktorkanälen 8 und 9 entsteht. Dank der vorstehend beschriebenen Anordnung und Fixierung des Ofeninduktors 6 können Montage und Demontage des Ofeninduktors in sehr arbeits- und zeitsparender Weise erfolgen. Bei der Demontage beispielsweise brauchen nur vier der Muttern 20 etwas gelöst zu werden, worauf der Induktor 6 gerade nach oben herausgehoben und mittels einer horizontalen Bewegung fortgeführt werden kann.

Jedes Ofengefäss 1, 1' ist mit einem Deckel 22 bzw. 22' versehen, der aus einem metallischen Blechkasten besteht, der ein Futter aus wärmebeständigem und wärmeisolierendem Material enthält. Jeder Deckel ist mit einer Wärmequelle in Form eines elektrischen Heizwiderstandes 23 bzw. 23' versehen, der über einen nicht gezeigten elektrischen Schalter an eine nicht gezeigte Wechselstromquelle angeschlossen ist, so dass er unabhängig von der Stromspeisung des Induktors ein- oder ausgeschaltet werden kann.

Jeder der beiden Heizwiderstände 23 und 23' hat eine Höchstleistung, die kleiner als 15%, vorzugsweise kleiner als 5%, der Höchstleistung des Induktors 6 ist. Die gemeinsame Leistung dieser beiden Heizwiderstände 23, 23' reicht aus, um bei abgeschaltetem Induktor die Schmelze mehrere Stunden, vorzugsweise mehrere Tage, in flüssigem Zustand zu halten.

Die Höchstleistung des Induktors 6 ist so bemessen, dass der Induktor allein imstande ist, die für das Schmelzen erforderliche Energie zu liefern. Diese kann jedoch weiter dadurch erhöht werden, dass wenigstens eines der Heizelemente 23,23' gleichzeitig mit dem Induktor eingeschaltet wird.

Bei normalem Betrieb liegt der Spiegel der Metallschmelze so hoch, dass die Metallschmelze, die sich in den beiden Ofenkammern 5, 5', in den beiden Öffnungen 10, 10' und in den beiden Induktorkanälen 8 und 9 befindet, einen den Transformatorschenkel 11 umschliessenden elektrischen Sekundärkreis (Sekundärwicklung mit einer Windung) bildet.

Das Chargieren geschieht in der Weise, dass das zu schmelzende Material, z.B. Aluminium, Magnesium oder Legierungen, welche diese Metalle oder einige derselben enthalten, der Ofenkammer 5' zugeführt wird, wenn der Deckel 22' in der in Figur 2 gestrichelt dargestellten Stellung steht. Wenn die Schmelze bis zum Abfülloch 2 reicht, fliesst bei weiterem Chargieren geschmolzenes Metall aus der Abfüllöffnung heraus. Die in den Figuren 1 bis 4 gezeigte Ofenanordnung wird zweckmässigerweise zusammen mit einem besonderen, nicht dargestellten an sich bekannten Warmhalteofen verwendet, dessen Ofenkammervolumen mindestens doppelt so gross, vorzugsweise mindestens fünfmal so gross wie das Volumen der Ofenkammer 5 ist. Die Abfüllöffnung 2 ist dabei zweckmässig mit einer Giessschnauze versehen, mit deren Hilfe herausströmende Metallschmelze dem genannten, besonderen Warmhalteofen zugeführt wird.

In den Fällen, in denen ein besonderer Warmhalteofen bereits vorhanden ist, ist es vorteilhaft, genau wie bei der vorstehend beschriebenen Ofenanordnung zwei praktisch gleiche Ofengefässe zu verwenden, da dies rein fertigungsmässig günstig ist. In anderen Fällen ist es vorteilhaft, stattdessen die in Figur 5 gezeigte Ofenanordnung zu verwenden, die sich von der in den Figuren 1 bis 4 gezeigten nur dadurch unterscheidet, dass das Ofengefäss 1 durch ein hinsichtlich Grösse und Konstruktion anderes Ofengefäss 25 ersetzt ist. Dieses hat einen wärmeisolierenden Deckel 26, an dessen Unterseite ein Wärmeelement in Form eines elektrischen Heizwiderstandes 27 angeordnet ist. Das Ofengefäss25 hat eine Ofenkammer 28, die oben von dem Deckel 26 begrenzt wird. Die Ofenkammer 28 ist mittels einer vertikalen Trennwand 30 in zwei nebeneinander angeordnete, miteinander in Verbindung stehende Teilkammern 29 und 30 unterteilt. Die einzige Möglichkeit für in der Teilkammer 29 befindliche Schmelze, in die Teilkammer 30 zu gelangen, besteht in der Passierung eines Überlaufrandes 32 an der Trennwand 30. Aluminium wird in fester Form in die Ofenkammer 5' chargiert. Die Figur zeigt einen Zeitpunkt, in dem die ganze chargierte Aluminiummenge geschmolzen ist und die Ofenkammern 5 und 28 nur geschmolzenes Metall enthalten, was bedeutet, dass der Schmelzenspiegel 34 in der Teilkammer 29 auf gleicher Höhe liegt wie der Schmelzenspiegel 35 in der Ofenkammer 5'. Wird das Chargieren fortgesetzt, so fliesst geschmolzenes Aluminium über den Überlaufrand 32 in die Teilkammer 30, wodurch der Schmelzenspiegel 33 in dieser Kammer steigt. Die Kammer 30 hat eine am Boden befindliche Abfüllöffnung 36. Die Teilkammer 30 fasst maximal mindestens doppelt soviel, vorzugsweise mindestens dreimal soviel, geschmolzenes Metall wie die Teilkammer 29. Die Teilkammer 29 kommuniziert mit den Induktorkanälen des Induktors 6 über eine Öffnung 31 in der Wand des Ofengefässes 25. Der vertikale Abstand zwischen dem Überlaufrand 32 und dem Deckel 26 ist vorzugsweise kleiner als 40% der durchschnittlichen Höhe der Ofenkammer 28.

Der Induktor 6 wird durch einen Lüfter luftgekühlt, der von einem Lüftermotor 37 angetrieben wird.

Die anhand der Figuren beschriebenen Ausführungsformen der Erfindung sind nur zwei Beispiele von vielen anderen möglichen Ausführungsformen der Erfindung.

So können beispielsweise die elektrischen Heizelemente 23, 23' und 27 durch Wärmequellen anderer Art, wie z. B. Gasbrenner, ersetzt werden.

Figur 6 zeigt eine Ofenanordnung gemäss der Erfindung für dreiphasige Speisung. Pro Phase ist dabei ein Induktor 6 vorhanden. Die beiden Ofengefässe 1, 1' bzw. die Ofenkammern 5, 5' sind wieder untereinander gleich und im Prinzip genau so aufgebaut, wie bei dem anhand der Figuren 1 bis 4 beschriebenen Ausführungsbeispiel, jedoch mit dem Unterschied, dass zwischen den beiden Ofengefässen 1, 1' drei Induktoreinheiten angeordnet sind. Entsprechend lässt sich eine Ofenanordnung gemäss der Erfindung auch für eine zweiphasige Speisung verwirklichen, wobei dann zwei Induktoren 6 zwischen den beiden Ofengefässen angeordnet sind.

Gemäss Figur 6 sind bei der dreiphasigen Ausführungsform drei Induktoren 6 vorhanden, von denen jeder mit zwei zwischen den Kammern 5, 5' verlaufenden Kanälen 38, 39 bzw. 40, 41 bzw. 42, 43 versehen sind, die den Kanälen 8 und 9 im eingangs beschriebenen Ausführungsbeispiel entsprechen. (Siehe auch Figur 9.) Jedes Paar der genannten Kanäle dient zur Bildung der aus Schmelze bestehenden Sekundärwicklung für je einen der Induktoren 6, deren Primärwicklungen mit 13', 13" und 13"' bezeichnet sind.

Die Spulen 13', 13", 13/11 sind auf einem Eisenkern 12 (Figur 7) angeordnet und jeweils gemäss Figur 3 plaziert.

Die drei (oder zwei) Induktorblöcke 6 sind untereinander identisch und werden durch Zugbolzen 44 zusammengezogen. Hierzu dienen in der Regel vier Zugbolzen 44. Zwischen den Induktorblöcken ist dabei eine Schicht 46 aus keramischem Filz eingefügt. Die Induktorkanäle zwischen den beiden Kammern 5, 5' sind auch in Figur 9 (38-44) gezeigt. Die drei zusammengefügten Blöcke 6 werden zusammen mit dem Transformatorkern 12 und den Spulen 13 auf einem Stativ plaziert.

Die beiden Ofengefässe (der Chargierungsteil und der Ablaufteil) 1' bzw. 1 werden jeweils auf einer Seite der Induktorblöcke plaziert und mit den Zugstangen 17, 18 zusammengezogen. Die Kontaktflächen 21 zur Anlage an den Ofengefässen 1, 1' sind auch in Figur 8 gezeigt.

Man kann auch zwei oder mehrere Induktorblöcke pro Phase verwenden.

Figur 10 zeigt die Möglichkeit, Schmelzöfen für beispielsweise Aluminium mit Induktorblöcken im Modulsystem zu bauen und dadurch Schmelzöfen mit unterschiedlicher Schmelzkapazität, aber unter Verwendung einer einzigen Grösse von Induktorblöcken 45 zu erhalten. Diese Blöcke 45 können nebeneinander und/oder hintereinander zwischen den beiden Gefässen 1, l' angeordnet werden. Figur 10 zeigt verschiedene Leistungsalternativen für 130, 260, 390, 520 und 780 kW. Die vorstehend beschriebenen Ofenanordnungen können im Rahmen des offenbarten, allgemeinen Erfindungsgedankens in vielfacher Weise variiert werden.

Die in den Figuren 6 bis 9 gezeigte Ofenanordnung kann hinsichtlich der nicht dargestellten Einzelheiten ebenso ausgebildet sein, wie die Ofenanordnung nach den Figuren 1 bis 4 oder die Ofenanordnung nach Figur 5.

Im übrigen können bei allen gezeigten Ausführungsformen die Kammern 5 und 5' gleich gross oder unterschiedlich gross ausgeführt sein, wobei die erste Kammer 5 grösser sein kann als die zweite Kammer 5' oder umgekehrt. Beispielsweise kann das Grössenverhältnis 2:1 betragen.

## Patentansprüche

1. Ofenanordnung zum Schmelzen und Warmhalten von Metall mit einem ersten Ofengefäss (1), welches eine für Schmelze bestimmte erste Kammer (5) bildet, und einem zweiten Ofengefäss (1'), welches eine für Schmelze bestimmte zweite Kammer (5') bildet, mit mindestens einer zwischen den beiden Ofengefässen (1, 1') angeordneten Induktoreinheit (6), die aus einem Block (7) aus keramischen Material, einem aus mindestens zwei Schenkeln und mindestens zwei Jochen bestehenden Trafokern (12) und einer auf dem Trafokern sitzenden Primärwicklung (13) besteht, wobei der Block (7) zwei einander gegenüberliegenden Kontaktflächen (Begrenzungsflächen) (21) hat, von denen jede an je einem Ofengefäss anliegt, und mit zwei nebeneinander verlaufenden Kanälen (8, 9) für geschmolzenes Metall versehen ist, welche von einer zur anderen Kontaktfläche (21) verlaufen und an dieser münden, und mit einem durchgehenden dritten Kanal (15) in dem Block (7), welcher Kanal senkrecht zu den beiden Schmelzenkanälen (8, 9) und zwischen diesen hindurch verläuft und durch welchen sich ein Schenkel (11) des Trafokerns (12) erstreckt.

2. Ofenanordnung nach Anspruch 1, dadurch gekennzeichnet, dass die erste Kammer (5) und/ oder die zweite Kammer (5') zusätzlich eine Wärmequelle (23, 23') enthält/enthalten, die über der Schmelze angeordnet ist.

3. Ofenanordnung nach Anspruch 2, dadurch gekennzeichnet, dass die genannte Wärmequelle (23, 23') ein am Deckel (22, 22') angeordneter elektrischer Heizwiderstand ist.

4. Ofenanordnung nach einem der vorhergehenden Ansprüche, dadurch gekennzeichnet, dass die beiden Ofenkammern (5, 5') über die Induktorkanäle (8, 9) hydraulisch miteinander verbunden sind.

5. Ofenanordnung nach Anspruch 4, dadurch gekennzeichnet, dass die erste und die zweite Ofenanordnung (1, 1'), in denen die erste bzw. die zweite Ofenkammer (5, 5') angeordnet sind, je eine Öffnung (10, 10') in einer Seitenwand haben, dass die beiden Ofenkammern (5, 5') an je einer Seite der Induktoreinheit (6) angeordnet sind und dass die erste und die zweite Ofenkammer (5, 5') über die Ofenöffnungen (10, 10') und die Induktorkanäle (8, 9) hydraulisch miteinander verbunden sind.

6. Ofenanordnung nach Anspruch 5, dadurch gekennzeichnet, dass das erste Ofengefäss (1) und das zweite Ofengefäss (1') gegen je eine Seite der Induktoreinheit (6) mit Hilfe einer Anzahl von Gliedern angepresst werden, die sich zwischen den beiden Ofengefässen erstrecken und Zugspannungen übertragen.

7. Ofenanordnung nach einem der vorhergehenden Ansprüche, dadurch gekennzeichnet, dass sie im wesentlichen symmetrisch ausgebildet ist in bezug auf eine gedachte vertikale Ebene (IV-IV), in welcher der Mittelpunkt der Induktoreinheit (6) liegt und welche die Induktorkanäle (8, 9) senkrecht zu ihrer Längsrichtung schneidet.

8. Ofenanordnung nach einem der vorhergehenden Ansprüche, dadurch gekennzeichnet, dass mindestens eines der Ofengefässe (1, 1') eine Abfüllöffnung (2) für geschmolzenes Metall hat, die im oberen Bereich einer Wand angeordnet ist und mit dem oberen Bereich der Ofenkammer hydraulisch in Verbindung steht.

9. Ofenanordnung nach einem der vorhergehenden Ansprüche, dadurch gekennzeichnet, dass die zweite Ofenkammer (5') durch eine vertikale Trennwand (30') in eine kleine Teilkammer (29) und eine grosse Teilkammer (30) unterteilt ist, dass die kleine Teilkammer (29) direkt an die Induktorkanäle (8, 9) angeschlossen ist, dass die grosse Teilkammer (30) nahe dem Boden der Ofenkammer eine Abfüllöffnung (36) für geschmolzenes Metall hat und dass die Trennwand (30') nahe dem Deckel (26) der zweiten Ofenkammer einen Überlaufrand (32) hat, über den geschmolzenes Metall aus der kleinen Teilkammer (29) in die grosse Teilkammer (30) fliessen kann, und dass der Zufluss von geschmolzenem Metall aus den Induktorkanälen in die grosse Teilkammer (30) nur durch die kleine Teilkammer (29) und den Überlaufrand (32) erfolgen kann.

10. Ofenanordnung nach einem der vorhergehenden Ansprüche, dadurch gekennzeichnet, dass die Anzahl von Kanälen zwischen den beiden Ofenkammern (5, 5') mindestens vier, vorzugsweise mindestens sechs beträgt, dass je ein Paar (38, 39; 40, 41; 42, 43) dieser Kanäle zu beiden Seiten eines Schenkels eines magnetischen Kerns angeordnet ist, der eine Primärwicklung (13', 13", 13"') trägt, wobei diese Primärwicklungen vorzugsweise mit unterschiedlichen elektrisehen Phasen eines merphasigen elektrischen Spannungssystems, vorzugsweise eines zweiphasigen oder dreiphasigen Spannungssystems, gespeist werden.

11. Ofenanordnung nach Anspruch 10, dadurch gekennzeichnet, dass die mehreren Induktoreinheiten (6) mittels einer Anzahl von Zugbolzen (44) miteinander verbunden sind.

12. Ofenanordnung nach einem der vorhergehenden Ansprüche, dadurch gekennzeichnet, dass die zwischen den Ofengefässen (1, 1') angeordneten Induktoreinheiten eine Standardausführung haben, mit der ein Modulsystem zum Aufbau von Ofenanordnungen mit unterschiedlicher Schmelzkapazität geschaffen wird.

13. Ofenanordnung nach Anspruch 12, dadurch gekennzeichnet, dass zwei oder mehrere Induktoreinheiten (45) in Standardausführung nebeneinander und/oder hintereinander zwischen dem ersten und zweiten Gefäss (1, 1') angeordnet sind.

14. Ofenanordnung nach einem der Ansprüche 2 bis 13, dadurch gekennzeichnet, dass die Wärmequelle (23, 23') auch einschaltbar ist, wenn der Induktor (6) abgeschaltet ist, und dass die maximale Leistung der Wärmequelle (23, 23') kleiner ist als die maximale Leistung der Induktoreinheit (6), jedoch ausreichend gross ist, um das geschmolzene Metall für mindestens 24 Stunden im geschmolzenen Zustand zu halten.

15. Ofenanordnung nach einem der vorhergehenden Ansprüche, dadurch gekennzeichnet, dass das Volumen der einen Ofenkammer (5, 5') mindestens doppelt so gross ist wie das Volumen der anderen Ofenkammer (5, 5').

## Claims

1. Furnace arrangement for melting metal and holding it heated with a first furnace vessel (1) comprising a first chamber (5) for melt and a second furnace vessel (1') comprising a second chamber (5') for melt, with at least one inductor unit (6) arranged between the two furnace vessels (1,1'), the inductor unit (6) consisting of a block (7) of ceramic material, a transformer core (12) comprising at least two legs and at least two yokes, and a primary winding positioned on the transformer core, the block (7) comprising two opposing contact surfaces (limiting surfaces) (21) each abutting a furnace vessel, and provided with two side by side positioned channels (8, 9) for molten metal extending from one contact surface (21) to the other and opening out at the latter, and with a third through-channel (15) in the block (7) which extends perpendicularly to and passes between the two melt channels (8, 9) and which accommodates a leg (11) of the transformer core (12).

2. Furnace arrangement according to Claim 1, characterized in that the first chamber (5) and/or the second chamber (5') comprise(s) an additional heat source (23, 23'), arranged above the melt.

3. Furnace arrangement according to Claim 2, characterized in that said heat source (23, 23') consists of an electric heating resistor arranged at the roof (22, 22').

4. Furnace arrangement according to any of the preceding Claims, characterized in that the two furnace chambers (5, 5') communicate hydraulically via the inductor channels (8, 9).

5. Furnace arrangement according to Claim 4, characterized in that the first and the second furnace arrangement (1, 1') which accommodate the first and the second furnace chamber (5, 5') respectively, are each provided with an opening (10, 10') in one side wall, that the two furnace chambers (5, 5') are arranged on one side each of the inductor unit (6), and that the firstfurnace chamber and the second furnace chamber (5, 5') communicate hydraulically via the furnace openings (10, 10') and the inductor channels (8, 9).

6. Furnace arrangement according to Claim 5, characterized in that the first furnace vessel (1) and the second furnace vessel (1') are pressed against one side each of the inductor unit (6) by means of a number of members extending between the two furnace vessels and taking up tensile strain.

7. Furnace arrangement according to any of the preceding Claims, characterized in that it is formed substantially symmetrical with respect to an imaginary vertical plain (IV-IV) in which the centre point of the inductor unit (6) is positioned and which intersects the inductor channels (8, 9) perpendicularly to their longitudinal direction.

8. Furnace arrangement according to any of the preceding Claims, characterized in that at least one of the furnace vessels (1, 1') is provided with a tapping hole (2) for molten metal, which tapping hole is positioned at the upper portion of a wall and is hydraulically connected with the upper portion of the furnace chamber.

9. Furnace arrangement according to any of the preceding Claims, characterized in that the second furnace chamber (5') is divided into a small compartment (29) and a large compartment (30) by means of a vertical partition (30'), that the smaller compartment (29) is directly connected to the inductor channels (8, 9), that the larger compartment (30) is provided with a tapping opening (36) for molten metal near the bottom of the furnace chamber, and that the partition (30') is provided near the roof (26) of the second furnace chamber with an overflow edge (32), over which molten metal can flow from the small compartment (29) into the large compartment (30), and that the flow of molten metal from the inductor channels into the large compartment (30) can take place only through the small compartment (29) and the overflow edge (32).

10. Furnace arrangement according to any of the preceding Claims, characterized in that the number of channels between the two furnace chambers (5, 5') is at least four, preferably at least six, that each pair (38, 39; 40, 41; 42, 43) of these channels are arranged on either side of a leg of a magnetic core carrying a primary winding (13', 13", 13111), these primary windings being preferably supplied by different electrical phases of a multi-phase electric voltage system, preferably a two-phase or three-phase voltage system. 11. Furnace arrangement according to Claim 10, characterized in that the several inductor units (6) are hold together by means of a number of tension bolts (44).

12. Furnace arrangement according to any of the preceding Claims, characterized in that the inductor units arranged between the furnace vessels (1, 1') are of a standard design providing a modular system to built up furnace arrangements of different melting capacity.

13. Furnace arrangement according to Claim 12, characterized in that two or several inductor units (45) of said standard design are arranged side by side and/or in series between the first and the second vessel (1, 1').

14. Furnace arrangement according to any of Claims 2 to 13, characterized in that the heat source (23, 23') is adapted to be switched on while the inductor (6) is switched off, and that the maximum power of the heat source (23, 23') is smaller than the maximum power of the inductor unit (6), but large enough to maintain the molten metal for at least 24 hours in molten state.

15. Furnace arrangement according to any of the preceding Claims, characterized in that the capacity of one furnace chamber (5, 5') is at least twice as large as the capacity of the other furnace chamber (5, 5').

## Revendications

1. Agencement de four pour fondre du métal et pour le maintenir en température, comprenant une première carcasse de four (1) qui forme une première chambre (5) destinée à du métal fondu, et une seconde carcasse de four (1') qui forme une seconde chambre (5') destinée à du métal fondu, au moins une unité d'inducteur (6) disposée entre les deux carcasses de four (1, 1'), et constituée d'un bloc (7) en matériau céramique, d'un noyau de transformateur (12) constitué d'au moins deux colonnes et d'au moins deux culasses, et d'un enroulement primaire (13) placé sur le noyau du transformateur, le bloc (7) ayant deux surfaces de contact (surfaces de délimitation) (21) opposées qui, chacune, s'appliquent à une carcasse de four et étant muni de deux canaux (8, 9) pour du métal fondu qui s'étendent côte à côte et qui vont d'une surface de contact (21) à l'autre et débouchent sur celle-ci, et il est prévu un troisième canal (15) continu dans le bloc (7) qui passe perpendiculairement aux deux canaux (8, 9) pour le métal fondu et entre ceux-ci, et dans lequel s'étend une colonne (11) du noyau de transformateur (12).

2. Agencement de four suivant la revendication 1, caractérisé en ce que la première chambre (5) et/ou la seconde chambre (5') contiennent en plus une source de chaleur (23, 23') qui est disposée au-dessus du métal fondu.

3. Agencement de four suivant la revendication 2, caractérisé en ce que ladite source de chaleur (23, 23') est une résistance électrique de chauffage disposée sur le couvercle (22, 22').

4. Agencement de four suivant l'une des revendications précédentes, caractérisé en ce que les deux chambres de four (5, 5') communiquent hydrauliquement l'une avec l'autre par les canaux (8, 9) de l'inducteur.

5. Agencement de four suivant la revendication 4, caractérisé en ce que la première carcasse de four et la seconde carcasse de four (1, 1') dans lesquelles sont disposées la première et la seconde chambre de four (5, 5') ont chacune une ouverture (10, 10') ménagée dans la paroi latérale, en ce que les chambres de four (5, 5') sont disposées de part et d'autre de l'unité d'inducteur (6) et en ce que les première et seconde chambres de four (5, 5') communiquent entre elles hydrauliquement par les ouvertures de four (10,10') et par les canaux (8, 9) de l'inducteur.

6. Agencement de four suivant la revendication 5, caractérisé en ce que la première carcasse de four (1) et la seconde carcasse de four (1') sont appliquées respectivement sur un côté de l'unité de l'inducteur (6) à l'aide d'un certain nombre d'éléments qui s'étendent entre les deux carcasses de four et qui transmettent des efforts de traction.

7. Agencement de four suivant l'une des revendications précédentes, caractérisé en ce qu'il est essentiellement symétrique par rapport à un plan vertical imaginaire (IV-IV) dans lequel se trouve le milieu de l'unité d'inducteur (6) et qui coupe les canaux (8, 9) de l'inducteur perpendiculairement à leur direction longitudinale.

8. Agencement de four suivant l'une des revendications précédentes, caractérisé en ce que l'une au moins des carcasses de four (1, 1') a un orifice d'évacuation (2) du métal fondu, qui se trouve dans la partie supérieure d'une paroi et qui communique hydrauliquement avec la partie supérieure de la chambre du four.

9. Agencement de four suivant l'une des revendications précédentes, caractérisé en ce que la seconde chambre de four (5') est subdivisée par une cloison de séparation (30') verticale, en une petite chambre partielle (29) et en une grande chambre partielle (30), en ce que la petite chambre partielle (29) est raccordée directement aux canaux (8, 9) de l'inducteur, en ce que la grande chambre partielle (30) a, à proximité du fond de la chambre du four, un orifice d'évacuation (36) du métal fondu, et en ce que la cloison de séparation (30') a, au voisinage du couvercle (26) de la seconde chambre du four, un bord de trop-plein (32) au-dessus duquel le métal fondu peut s'écouler de la petite chambre partielle (29) dans la grande chambre partielle (30), et en ce que l'arrivée du métal fondu des canaux de l'inducteur à la grande chambre partielle (30) ne peut s'effectuer que par la petite chambre partielle (29) et par le bord de trop-plein (32).

10. Agencement de four suivant l'une des revendications précédentes, caractérisé en ce que le nombre des canaux entre les deux chambres de four (5,5') est d'au moins quatre et, de préférence, d'au moins six, en ce que chaque paire (38, 39; 40, 41; 42, 43) de ces canaux est disposée de part et d'autre d'une colonne d'un noyau magnétique qui porte un enroulement primaire (13', 13", 13"'), ces enroulements primaires étant alimentés de préférence par des phases électriques différentes d'un système électrique de tension polyphasée, de préférence d'un système de tension diphasée ou triphasée.

11. Agencement de four suivant la revendication 10, caractérisé en ce que les unités d'inducteur (6) sont reliées entre elles au moyen d'un certain nombre de tirants (44).

12. Agencement de four suivant l'une des revendications précédentes, caractérisé en ce que les unités d'inducteur disposées entre les carcasses de four (1, 1') ont une constitution normalisée grâce à laquelle on réalise un système modulaire pour la construction d'agencements de fours ayant des capacités de fusion différentes.

13. Agencement de four suivant la revendication 12, caractérisé en ce que deux ou plusieurs unités d'inducteurs (45) d'une constitution normalisée sont disposées côte à côte et/ou l'une après l'autre entre la première et la seconde carcasse (1, 1').

14. Agencement de four suivant l'une des revendications 2 à 13, caractérisé en ce que la source de chaleur (23, 23') peut être également branchée quand l'inducteur (6) est débranché, et en ce que la puissance maximale de la source de chaleur (23,23') est inférieure à la puissance maximale de l'unité d'inducteur (6), mais est cependant suffisamment grande pour maintenir le métal fondu à l'état fondu pendant au moins 24 heures.

15. Agencement de four suivant l'une des revendications précédentes, caractérisé en ce que le volume de l'une des chambres de four (5, 5') est au moins deux fois plus grand que le volume de l'autre chambre de four (5', 5).
